# EUROPÄISCHE PATENTSCHRIFT

(11) **EP 2 597 634 B1**
(45) Veröffentlichungstag und Bekanntmachung des Hinweises auf die Patenterteilung: **26.02.2014**
(21) Anmeldenummer: 11190736.6
(22) Anmeldetag: 25.11.2011
(51) Int. Cl.: G09F 9/33, G08G 1/095, G09F 3/02, G09F 13/04

(54) **Anzeigevorrichtung**
Display device
Dispositif d'affichage

(43) Veröffentlichungstag der Anmeldung: 29.05.2013
(73) Patentinhaber: SkiData AG, 5083 Grödig/Salzburg (AT)
(72) Erfinder: Melkes, Mario, 5321 Koppl (AT); Schieren, Jürgen, 80637 München (DE)
(74) Vertreter: Karakatsanis, Georgios

(56) Entgegenhaltungen:
- EP-A1- 0 889 457
- AU-B3- 670 405
- GB-A- 2 359 580
- JP-A- 11 265 499
- US-A- 5 162 696

## Beschreibung

Die vorliegende Erfindung bezieht sich auf eine Anzeigevorrichtung zur Anzeige von Zahlen und/oder Buchstabenkombinationen und Symbolen, insbesondere Verkehrssymbolen.

Aus dem Stand der Technik sind Anzeigevorrichtungen zur Anzeige von Zahlen- und/oder Buchstabenkombinationen sowie von Verkehrssymbolen bekannt. Derartige Anzeigevorrichtu ngen umfassen in der Regel LEDs, durch deren Ansteuerung Texte oder beispielsweise Pfeile dargestellt werden können. Hierbei ist einer LED eine Farbe zugeordnet, so dass eine begrenzte Anzahl von Symbolen darstellbar ist. Des Weiteren weisen die aus dem Stand der Technik bekannten Anzeigevorrichtungen der eingangs genannten Art den Nachteil auf, dass die LEDs sichtbar sind, auch wenn sie nicht leuchten, was unter Umständen Verkehrsteilnehmer bei starker Sonnenlichteinstrahlung irritieren kann, da die offenen LED-Strukturen bei ungünstigen Lichtverhältnissen aus Sicht eines Beobachters nicht gültige Symbole oder Zahlen- und/oder Buchstabenkombinationen erscheinen lassen können. Zudem entsprechen die aus dem Stand der Technik bekannten, offenen LED-Strukturen nicht den heutigen Designanforderungen.

Das Dokument JP 11265499 A offenbart eine Anzeigevorrichtung, welche eine transluzent ausgeführte Oberfläche aufweist, wobei LEDs vorgesehen sind und wobei die LED-Platine mittels elektrostatischer Beflockung zwischen den LEDs bearbeitet ist.

Ferner offenbart das Dokument EP 0 889 457 A1 eine Anzeigevorrichtung umfassend LEDs und eine vor den LEDs angeordnete Fläche, welche Löcher aufweist, die der Position der LEDs im montierten Zustand entsprechen, wobei die Fläche vorzugsweise schwarz ausgeführt ist.

Ferner offenbart Dokument AU-8-32980/95 eine Oberfläche einer Anzeigevorrichtung, welche Löcher aufweist, die der Position der LEDs im montierten Zustand entsprechen.

Der vorliegenden Erfindung liegt die Aufgabe zugrunde, eine Anzeigevorrichtung zur Anzeige von Zahlen- und/oder Buchstabenkombinationen und Symbolen anzugeben, welche die Darstellung einer Vielzahl von Zahlen- und/oder Buchstabenkombinationen und Symbolen mit mehreren Farben ermöglicht und bei der die verwendeten LEDs nur dann sichtbar sind, wenn sie aktiviert sind, d.h. wenn sie leuchten. Insbesondere soll die erfindungsgemäße Anzeigevorrichtung bei Inaktivität eine homogene Oberfläche aufweisen, so dass die Anzeige von nicht gültigen Zahlen- und/oder Buchstabenkombinationen und Symbolen vermieden wird.

Diese Aufgabe wird durch die Merkmale des Patentanspruchs 1 gelöst. Weitere erfindungsgemäße Ausgestaltungen und Vorteile gehen aus den Unteransprüchen hervor.

Demnach wird eine Anzeigevorrichtung zur Anzeige von Zahlen und/oder Buchstabenkombinationen und von Symbolen vorgeschlagen, welche zumindest eine LED-Platine umfassend eine Mehrzahl an einzeln ansteuerbaren und im Rahmen einer Weiterbildung in jeder der drei RGB-Farben dimmbaren RGB-LEDs aufweist, wobei die Oberfläche der Anzeigevorrichtung, d.h. die Seite, die der Anzeige von Zahlen und/oder Buchstabenkombinationen und von Symbolen dient, aus einem transluzenten Polycarbonat hergestellt ist. Die einzeln ansteuerbaren LEDs können über eine zentrale Ansteuereinheit oder über jeweils in die LEDs oder in der Nachbarschaft der LEDs integrierte, dezentrale Ansteuereinheiten angesteuert werden.

Durch dezentrale, in die LEDs oder in der Nachbarschaft der LEDs integrierte Ansteuereinheiten wird der Bauraumbedarf für Leiterbahnen reduziert, was in einer Reduzierung des Materialaufwandes und somit der Herstellungskosten und/oder in einer höheren Packungsdichte resultiert. Über integrierte, dezentrale Ansteuereinheiten ansteuerbare LEDs müssen nur mit Strom und einem Datenbus versorgt werden und können in paralleler Schaltung vorgesehen sein.

Dadurch, dass die LEDs individuell in jeder der drei RGB-Farben dimmbar sind, kann die Gesamthelligkeit der Anzeigevorrichtung gesteuert werden. Zudem kann die erzielbare Farbvielfalt durch eine Farb-Beimischungsnuancierung erweitert werden.

Ferner weist die die Oberfläche der Anzeigevorrichtung bildende Schicht aus einem transluzenten Polycarbonat an deren der zumindest einen LED-Platine abgewandten oder zugewandten Seite eine deckende, nicht lichtdurchlässige Lackierung auf, wobei durch Abtrag der Lackierung an den Stellen, die der Position der LEDs der zumindest einen LED-Platine im montierten Zustand der Anzeigevorrichtung entsprechen, die Anzeigevorrichtung an diesen Stellen transluzent wird. Dadurch wird gewährleistet, dass die Oberfläche der Anzeigevorrichtung bei Inaktivität eine homogene Oberfläche aufweist. Die verwendeten LEDs sind nur dann sichtbar, wenn sie aktiviert sind, so dass die Anzeige aus Sicht eines Beobachters von nicht gültigen Symbolen oder Zahlen- und/oder Buchstabenkombinationen vermieden wird. Vorzugsweise sind die LEDs wabenförmig angeordnet, so dass durch Abtrag der Lackierung eine entsprechende Wabenstruktur entsteht.

Die Lackierung kann beispielsweise mittels Lasern oder mittels weiterer geeigneter Verfahren erfolgen.

Gemäß einer vorteilhaften Weiterbildung der Erfindung ist die zumindest eine LED-Platine als flexible Platine ausgeführt, welche mit der Oberfläche der Anzeigevorrichtung derart verbunden ist, dass sie die Form der Oberfläche der Anzeigevorrichtung annimmt, so dass eine konstante Leuchtdichte auch an einer gewölbt ausgeführten Oberfläche der Anzeigevorrichtung gewährleistet ist. Auf diese Weise kann die Oberfläche einer erfindungsgemäßen Anzeigevorrichtung bei konstanter erzielbarer Leuchtdichte gewölbt ausgeführt werden, so dass Designanforderungen erfüllt werden können.

Durch die erfindungsgemäße Konzeption der Verwendung einzeln ansteuerbarer LEDs wird zudem die Anzeige von beliebigen Zahlen- und/oder Buchstabenkombinationen sowie von beliebigen Symbolen, beispielsweise Verkehrssymbolen in der gewünschten Farbe ermöglicht, ohne die Notwendigkeit zu diesem Zweck mehrere Anzeigevorrichtungen vorzusehen. Durch die erzielbare freie Konfigurierbarkeit der Anzeigevorrichtung kann diese zu den unterschiedlichsten Zwecken eingesetzt werden. Die anzeigbaren Symbole können Verkehrssymbole oder Warnsymbole, Blink- oder Warnlichter sein. Vorzugsweise wird die erfindungsgemäße Anzeigevorrichtung in eine stationäre Infrastruktur integriert.

Gemäß einer bevorzugten Weiterbildung der Erfindung wird die Anzeigevorrichtung als Spurampel einer Fahrzeugschranke verwendet. Hierbei ist es möglich, Richtungspfeile, beispielsweise grüne Pfeile oder ein X-Symbol in roter Farbe darzustellen. Des Weiteren kann die erfindungsgemäße Anzeigevorrichtung derart angesteuert werden, dass bei einer Bewegung des Schrankenbaums der Fahrzeugschranke ein blinkendes Warnlicht entsteht, wodurch den Anforderungen des Gesetzgebers entsprochen werden kann. Ferner kann die Anzeige von Laufschriften, Logos oder bewegter Symbole ermöglicht werden.

Die Erfindung wird im Folgenden anhand der beigefügten Figuren beispielhaft näher erläutert. Es zeigen:
- Fig. 1: eine Schnittansicht einer gemäß der Erfindung ausgeführten Anzeigevorrichtung;
- Fig. 2: eine Detailansicht des Bereichs B aus Figur 1 zur Veranschaulichung des Aufbaus der Anzeigevorrichtung;
- Fig. 3: eine perspektivische Ansicht einer Fahrzeugschranke, in die eine Spurampel integriert ist, welche durch eine erfindungsgemäße Anzeigevorrichtung gebildet ist; und
- Fig. 4: eine Draufsicht auf die Spurampel gemäß Figur 4.

In Figur 1 ist eine erfindungsgemäße Anzeigevorrichtung 1 zur Anzeige von Zahlen- und/oder Buchstabenkombinationen und Symbolen dargestellt, welche eine konvexe Oberfläche 2 aufweist, die der Anzeige von Zahlen und/oder Buchstabenkombinationen und von Symbolen, beispielsweise von Verkehrssymbolen dient.

Die Anzeigevorrichtung 1 gemäß Figur 1 weist eine LED-Platine 3 umfassend eine Mehrzahl an einzeln ansteuerbaren und in jeder der drei RGB-Farben dimmbaren RGB-LEDs 4 auf und ist als flexible Platine ausgeführt, so dass sie die konvexe Form der Oberfläche 2 der Anzeigevorrichtung 1 annehmen kann, was in einer konstanten Leuchtdichte an der Oberfläche 2 resultiert. Beim gezeigten Beispiel ist die LED-Platine 3 mit der konvexen Oberfläche 2 verschraubt.

Gemäß der Erfindung ist die Oberfläche 2 der Anzeigevorrichtung 1 aus einem transluzenten Polycarbonat hergestellt und weist an der der LED-Platine 3 zugewandten Seite eine deckende, nicht lichtdurchlässige Lackierung 5 auf, welche an den Stellen, die der Position der LEDs 4 der LED-Platine 3 im montierten Zustand der Anzeigevorrichtung 1 entsprechen, abgetragen ist, wodurch die Anzeigevorrichtung 1 an diesen Stellen transluzent wird. Dies wird anhand Figur 2 veranschaulicht. Die erfindungsgemäße Anzeigevorrichtung 1 weist dadurch bei Inaktivität eine homogene Oberfläche 2 auf, so dass sich aus Sicht eines Beobachters der Anzeigevorrichtung 1 die Anzeige von nicht gültigen, d.h. nicht gewünschten Zahlen-und/oder Buchstabenkombinationen und Symbolen vermieden wird. In vorteilhafter Weise sind die LEDs nur dann sichtbar, wenn sie aktiviert sind.

In vorteilhafter Weise kann ein Helligkeitssensor vorgesehen sein, wobei anhand der Signale des Helligkeitssensors die Helligkeit der Anzeige der Anzeigevorrichtung 1 über die Ansteuerung der in jeder der drei RGB-Farben dimmbaren RGB-LEDs 4 der Umgebungshelligkeit angepasst wird, um dadurch eine optimale Lesbarkeit zu gewährleisten.

Gegenstand der Figur 3 ist eine Spurampel 6 einer Fahrzeugschranke 7, welche durch eine erfindungsgemäß ausgeführte Anzeigevorrichtung 1 gebildet ist. In Figur 3 sind die Schrankensäule mit 8 und der Schrankenbaum, der zwischen der Sperr- und der Offenposition verschwenkbar ist, mit 9 bezeichnet, wobei der Schrankenkopf mit dem Bezugszeichen 10 versehen ist. Die Spurampel 6 ist an der den ankommenden Fahrzeugen zugewandten Seite des Schrankenkopfes 10 der Fahrzeugschranke 7 angeordnet.

Bei dem in Figur 3 gezeigten Beispiel wird durch eine entsprechende Ansteuerung von LEDs 4 der Anzeigevorrichtung 1 ein grüner Pfeil dargestellt. Durch die erfindungsgemäße Konzeption werden in vorteilhafter Weise nur die LEDs sichtbar, die angesteuert werden, um den grünen Pfeil zu bilden. Dies wird auch anhand Figur 4 veranschaulicht; hierbei sind die sichtbaren LEDs, die den Pfeil bilden, mit dem Bezugszeichen 11 versehen, wobei die zur Darstellung des Pfeils nicht benötigten LEDs mit dem Bezugszeichen 12 bezeichnet sind.

## Patentansprüche

1. Anzeigevorrichtung (1) zur Anzeige von Zahlen und/oder Buchstabenkombinationen und von Symbolen, umfassend zumindest eine LED-Platine (3) mit einer Mehrzahl an einzeln ansteuerbaren RGB-LEDs (4), wobei die Oberfläche (2) der Anzeigevorrichtung (1) aus einem transluzenten Polycarbonat hergestellt ist, **dadurch gekennzeichnet, dass** die Oberfläche der Anzeigevorrichtung (1) an der der zumindest einen LED-Platine (3) abgewandten oder zugewandten Seite eine deckende, nicht lichtdurchlässige Lackierung (5) aufweist, welche an den Stellen, die der Position der LEDs (4) der zumindest einen LED-Platine (3) im montierten Zustand der Anzeigevorrichtung (1) entsprechen, abgetragen ist, wodurch die Anzeigevorrichtung (1) an diesen Stellen transluzent wird und wobei die Anzeigevorrichtung (1) die Spurampel (6) einer Fahrzeugschranke (7) bildet und an der den ankommenden Fahrzeugen zugewandten Seite des Schrankenkopfes (10) der Fahrzeugschranke (7) angeordnet ist.

2. Anzeigevorrichtung (1) zur Anzeige von Zahlen und/oder Buchstabenkombinationen und von Symbolen, nach Anspruch 1, **dadurch gekennzeichnet, dass** das Abtragen der Lackierung (5) mittels Lasern erfolgt.

3. Anzeigevorrichtung (1) zur Anzeige von Zahlen und/oder Buchstabenkombinationen und von Symbolen, nach Anspruch 1 oder 2, **dadurch gekennzeichnet, dass** die zumindest eine LED-Platine (3) als flexible Platine ausgeführt ist, welche mit der Oberfläche (2) der Anzeigevorrichtung (1) derart verbunden ist, dass sie die Form der Oberfläche (2) der Anzeigevorrichtung (1) annimmt, so dass eine konstante Leuchtdichte an der Oberfläche (2) der Anzeigevorrichtung (1) gewährleistet ist.

4. Anzeigevorrichtung (1) zur Anzeige von Zahlen und/oder Buchstabenkombinationen und von Symbolen, nach Anspruch 3, **dadurch gekennzeichnet, dass** die Oberfläche der Anzeigevorrichtung (1) gewölbt ausgeführt ist.

5. Anzeigevorrichtung (1) zur Anzeige von Zahlen und/oder Buchstabenkombinationen und von Symbolen, nach Anspruch 1, 2, 3 oder 4, **dadurch gekennzeichnet, dass** die LEDs (4) wabenförmig angeordnet sind.

6. Anzeigevorrichtung (1) zur Anzeige von Zahlen und/oder Buchstabenkombinationen und von Symbolen, nach Anspruch 1, 2, 3, 4 oder 5, **dadurch gekennzeichnet, dass** die LEDs (4) in jeder der drei RGB-Farben dimmbar sind.

## Claims

1. Display device (1) for displaying numbers and/or letter combinations and symbols, comprising at least one LED printed circuit board (3) with a plurality of individually controllable RGB LEDs (4), wherein the surface (2) of the display device (1) is produced from a translucent polycarbonate, **characterized in that** the surface of the display device (1) on the side facing away from or facing towards the at least one LED printed circuit board (3) has an opaque, non-translucent paint (5) which is removed at the locations corresponding to the position of the LEDs (4) of the at least one LED-board (3) in the assembled condition of the display device (1), which causes the display device (1) to become translucent at these locations, and wherein the display device (1) forms the lane indicator light (6) of a vehicle barrier (7) and is arranged on the side of the barrier arm (10) of the vehicle boom gate (7) facing towards the incoming vehicles.

2. Display device (1) for displaying numbers and/or letter combinations and symbols, according to Claim 1, **characterized in that** the paint (5) is removed by means of lasers.

3. Display device (1) for displaying numbers and/or letter combinations and symbols, according to Claim 1 or 2, **characterized in that** the at least one LED printed circuit board (3) is implemented as a flexible printed circuit board which is connected to the surface (2) of the display device (1) in such a manner that it assumes the shape of the surface (2) of the display device (1), so that a constant luminance is ensured on the surface (2) of the display device (1).

4. Display device (1) for displaying numbers and/or letter combinations and symbols, according to Claim 3, **characterized in that** the surface of the display device (1) is convex.

5. Display device (1) for displaying numbers and/or letter combinations and symbols, according to Claim 1, 2, 3, or 4, **characterized in that** the LEDs (4) are in a honeycomb arrangement.

6. Display device (1) for displaying numbers and/or letter combinations and symbols, according to Claim 1, 2, 3, 4, or 5, **characterized in that** the LEDs (4) can be dimmed in each of the three RGB colours.

## Revendications

1. Dispositif d'affichage (1) pour afficher des combinaisons de chiffres et/ou de lettres et de symboles, comprenant au moins une plaquette DEL (3) avec une pluralité de DEL RVB (4) pouvant être commandées individuellement, la surface (2) du dispositif d'affichage (1) étant fabriquée avec un polycarbonate translucide, **caractérisé en ce que** la surface du dispositif d'affichage (1) comporte, sur le côté tournant le dos à l'au moins une plaquette DEL (3) ou faisant face à celle-ci, un laquage (5) de revêtement ne laissant pas passer la lumière, lequel est enlevé aux endroits qui correspondent à la position des DEL (4) de l' au moins une plaquette DEL (3) à l'état monté du dispositif d'affichage (1), moyennant quoi le dispositif d'affichage (1) devient translucide à ces endroits et moyennant quoi le dispositif d'affichage (1) forme le feu de piste (6) d'une barrière pour véhicule (7) et est disposé sur le côté de la tête de barrière (10) tourné vers les véhicules qui arrivent de la barrière pour véhicules (7).

2. Dispositif d'affichage (1) pour l'affichage de combinaisons de chiffres et/ou de lettres et de symboles selon la revendication 1, **caractérisé en ce que** l'enlèvement du laquage (5) s'effectue à l'aide d'un laser.

3. Dispositif d'affichage (1) pour l'affichage de combinaisons de chiffres et/ou de lettres et de symboles selon les revendications 1 ou 2, **caractérisé en ce que** cette au moins une plaquette DEL (3) est réalisée en tant que plaquette flexible, laquelle est reliée à la surface (2) du dispositif d'affichage (1) de manière à ce qu'elle adopte la forme de la surface (2) du dispositif d'affichage (1) de sorte qu'une densité d'éclairage constante sur la surface (2) du dispositif d'affichage (1) est garantie.

4. Dispositif d'affichage (1) pour l'affichage de combinaisons de chiffres et/ou de lettres et de symboles selon la revendication 3, **caractérisé en ce que** la surface du dispositif d'affichage (1) est réalisée de manière bombée.

5. Dispositif d'affichage (1) pour l'affichage de combinaisons de chiffres et/ou de lettres et de symboles selon les revendications 1, 2, 3 ou 4, **caractérisé en ce que** les DEL (4) sont disposées en forme d'alvéoles.

6. Dispositif d'affichage (1) pour l'affichage de combinaisons de chiffres et/ou de lettres et de symboles selon les revendications 1, 2, 3, 4 ou 5, **caractérisé en ce que** les DEL (4) sont réglables dans chacune des trois couleurs RVB.
